# FASCICULE DE BREVET EUROPEEN

(11) **EP 0 161 967 B1**
(45) Date de publication et mention de la délivrance du brevet: **01.06.1988**
(21) Numéro de dépôt: 85400757.2
(22) Date de dépôt: 16.04.1985
(51) Int. Cl.: F25D 27/00, F25D 29/00

(54) **Armoire frigorifique à deux compartiments**
KÜhlschrank mit zwei Fächern
Refrigerator with two compartments

(30) Priorité: 19.04.1984 FR 8406218
(43) Date de publication de la demande: 21.11.1985
(73) Titulaire: SOCIETE D'ELECTROMENAGER DU NORD SELNOR, F-59810 Lesquin (FR)
(72) Inventeur: Herman, André, F-75379 Paris Cedex 08 (FR); Ballureau, Francis, F-75379 Paris Cedex 08 (FR)
(74) Mandataire: Phan, Chi Quy

(56) Documents cités:
- DE-A- 1 451 030
- DE-B- 1 012 314
- FR-A- 1 072 604
- FR-A- 1 082 208
- FR-A- 2 254 762
- FR-A- 2 317 859
- FR-A- 2 380 004
- GB-A- 489 080
- GB-A- 960 848
- GB-A- 1 449 823
- US-A- 2 780 441
- US-A- 4 205 533

## Description

L'invention est relative à une armoire frigorifique possédant une compartiment destiné à la réfrigération et un compartiment destiné à la congélation et à la conservation de denrées alimentaires.

Le compartiment de réfrigération est maintenu à une température comprise entre 0 et +5 °C. Il permet le stockage et la conservation de denrées fraiches pendantajne durée de temps limitée.

Le compartiment de congélation est un compartiment qui permet de refroidir des denrées depuis la température ambiante jusqu'à une température de conservation de -18 °C en un temps limité, de l'ordre de 24 h. La conservation est assurée dans le même compartiment, lorsque la température est établie à -18 °C.

Certaines armoires frigorifiques comportent deux circuits de réfrigération indépendants, alimentés chacun par un motocompresseur. Dans ce cas, chaque compartiment comporte sa propre régulation par un thermostat et le circuit du compartiment de congélation est dimensionné de façon que dans les conditions d'ambiance les plus défavorables pour la production du froid, la congélation soit assurée dans les délais voulus.

Mais ces armoires sont coûteuses car elles nécessitent l'emploi de deux compresseurs. C'est pourquoi il existe des armoires comportant un circuit frigorifique unique pour refroidir les deux compartiments. Dans ce cas, un motocompresseur alimente deux évaporateurs situés respectivement dans chacun des deux compartiments. De telles dispositions sont décrites dans une Demande de Brevet -Français publiée avec le n° 2254762 et dans un Brevet Grande-Bretagne publié sous le n° 960848.

La régulation s'effectue alors habituellement à l'aide d'un thermostat placé dans le compartiment de réfrigération.

Or, il est connu que la demande de froid dans les compartiments varie en fonction de la température ambiante et des conditions d'utilisation de l'armoire frigorifique. Il existe par exemple une différence entre le fonctionnement en congélateur et le fonctionnement en conservateur du compartiment destiné à ces fonctions.

En effet, dans le cas de l'utilisation en congélateur, il faut que l'apport de froid soit plus important dans le compartiment considéré. Pour aboutir à ce résultat, il est connu de provoquer une marche forcée du compresseur afin de produire d'avantage de froid dans l'ensemble de l'armoire frigorifique.

Pour cela, on place dans le compartiment de réfrigération une résistance chauffante qui est mise en circuit lors des phases de congélation, et qui fonctionne pendant les arrêts du compresseur, ce qui a pour résultat de réchauffer artificiellement ce compartiment et de déclencher plus souvent la mise en route du compresseur, et de permettre un apport de froid plus rapide dans le compartiment de congélation.

Dans ces divers dispositifs de l'art antérieur, la mise en service de la résistance de chauffage est effectuée à l'aide d'un interrupteur actionné par l'utilisateur.

Une visualisation du mode de fonctionnement est assurée soit grâce à un repère placé sur l'interrupteur, soit par un témoin lumineux placé à l'extérieur de l'armoire, et branché aux bornes de la résistance, soit par l'association de ces deux moyens de visualisation, ou encore par un repère lumineux sur l'interrupteur comme décrit dans un Brevet US n° 4205533.

Cependant, ces dispositifs présentent des inconvénients: il est en particulier possible que la résistance électrique soit hors d'usage. Dans ce cas, l'interrupteur de commande, s'il possède un repère, est en position de fonctionnement en phase de congélation, mais la congélation en fait n'a pas lieu, et les denrées risquent d'être perdues (ou endommagées).

Il se peut également, au cas où il existe un témoin lumineux, et puisque ce témoin est placé aux bornes de la résistance, que ce témoin soit allumé alors que la résistance est hors d'usage. Dans ce cas également, la congélation n'est pas assurée bien que l'utilisateur croie que le dispositif fonctionne.

Il se peut enfin que le témoin lumineux soit hors d'usage alors que l'armoire est en phase de congélation. Dans ce cas, il apparaît une surconsommation d'énergie si l'utilisateur ne s'aperçoit pas de ce fait.

L'armoire selon l'invention possède un dispositif qui ne présente pas ces inconvénients.

Selon l'invention, une armoire frigorifique à deux compartiments, un pour la réfrigération, l'autre pour la congélation et la conversation, refroidis par deux évaporateurs alimentés par un seul compresseur, dans laquelle le thermostat se trouve dans le compartiment de réfrigération, et comprenant un interrupteur pour allumer pendant les phases de congélation, la lampe d'éclairage du compartiment de réfrigération afin de réchauffer ledit compartiment de réfrigération, l'interrupteur étant associé à des moyens pour rappeler à un utilisateur que l'armoire se trouve dans cette phase, est caractérisée en ce que lesdits moyens comprennent un cache coloré mécaniquement lié à l'interrupteur, le cache coloré étant placé devant la lampe d'éclairage du compartiment de réfrigération en direction dudit compartiment lors desdites phases de congélation et retiré de devant la lampe en fonctionnement normal selon que l'interrupteur est manoeuvré pour être fermé ou pour être ouvert, de sorte que la coloration de l'éclairage dudit compartiment est différente selon que le cache est devant la lampe ou non, et que l'attention de l'utilisateur est attirée sur l'état de fonctionnement de l'appareil au vu de la coloration du compartiment.

Dans un mode de réalisation préféré, le cache est un cache coloré transparent. Ainsi, lorsque l'utilisateur ouvre la porte de l'armoire, la couleur de l'éclairage est modifiée, ce qui lui rappelle que la lampe est allumée non seulement parce que la porte est ouverte mais surtout parce que l'armoire frigorifique est en phase de congélation.

Selon un mode particulier de l'invention, l'interrupteur est placé en parallèle aux bornes d'un interrupteur principal commandant l'allumage de la lampe lors des ouvertures de la porte du compartiment de réfrigération.

Selon un autre mode particulier de l'invention, une communication visuelle est établie entre l'intérieur du compartiment de réfrigération et l'extérieur, pour que l'utilisateur puisse voir que la lampe est allumée, lorsque la porte est fermée durant les phases de congélation.

L'utilisation de la lampe présente des avantages par rapport à l'utilisation d'une résistance et de ses dispositifs de contrôle annexes.

On s'affranchit d'une part des problèmes inhérents à son implantation dans l'armoire: il n'est plus nécessaire de prévoir d'emplacement particulier et le cablage est simplifié.

De plus, si la lampe est défaillante, l'utilisateur le remarque dès l'ouverture de la porte, et ce quel que soit le mode de fonctionnement de l'armoire (conservation ou congélation).

Le remplacement de la lampe est aisé en cas de défaillance et est à la portée de l'utilisateur. Le prix de revient l'un tel remplacement est donc réduit car il se limite à l'achat d'une nouvelle lampe.

Par contre, dans le cas d'un dispositif à résistance, l'utilisateur ne peut se rendre compte que difficilement de sa défaillance. Le cas échéant, le remplacement nécessite l'intervention du service après-vente, car la résistance est en général peu accessible et même parfois connectée par des soudures. Le prix de revient est donc plus élevé.

Les avantages de l'emploi d'une lampe sont donc indéniables tant en ce qui concerne l'assurance du bon fonctionnement que la maintenance du dispositif.

L'association du cache coloré à la lampe, lorsque l'armoire frigorifique se trouve en position de congélation est particulièrement avantageux: la lampe fait donc ainsi office de dispositif de réchauffement du compartiment réfrigération et joue elle-même le rôle de témoin lumineux. Ainsi, il n'est plus besoin de s'approcher de l'interrupteur de mise en marche forcée pour s'apercevoir de sa position, et il n'y a plus besoin de témoin lumineux supplémentaire.

L'utilisateur est certain du fonctionnement ou du non fonctionnement du dispositif, dès qu'il ouvre la porte du compartiment de réfrigération.

Il n'existe donc plus de risque de voir des denrées perdues en raison d'un non fonctionnement.

D'autres caractéristiques et avantages de l'invention apparaîtront avec la description de quelques modes de réalisation faite en regard des fig. 1 à 4 ci-annexées sur lesquelles:
la fig. 1 est une vue en perspective d'une armoire frigorifique à deux compartiments selon l'invention;
les fig. 2a et 2b sont des schémas de principe du dispositif d'allumage de la lampe selon l'invention
les fig. 3a et 3b sont des vues en perspective d'un mode de réalisation du dispositif d'éclairage;
les fig. 4a et 4b sont des vues en coupe des fig. 3a et 3b.

La fig. 1 représente en perspective une armoire frigorifique possédant un compartiment de réfrigération 1 et un compartiment de congélation et de conservation 2. Afin de ne pas surcharger la figure, la porte du compartiment de réfrigération 1 n'est pas représentée.

Un circuit frigorifique unique alimenté par un seul motocompresseur, assure la répartition du froid dans l'armoire. Un évaporateur est prévu dans ce but dans chaque compartiment.

L'éclairage du compartiment de réfrigération 1 est assuré par une lampe 3 située de façon connue dans un boîtier 4 fixé sur une paroi, à proximité de l'ouverture. Sur ce boîtier on peut trouver également, par exemple, le bouton de réglage 5 de la température à l'intérieur de ce compartiment.

L'allumage de la lampe 3 est normalement assuré lorsque la porte s'ouvre, par la fermeture d'un interrupteur 6 représenté ici en bas de la carcasse de l'armoire frigorifique.

Cet interrupteur 6 s'ouvre lorsque la porte est fermée et la lampe s'éteint.

Selon l'invention, lors des phases de congélation, on commande en permanence l'allumage de la lampe, de préférence, lorsque le compresseur est à l'arrêt et bien que la porte soit fermée.

Pour cela, un interrupteur supplémentaire est enfermé dans l'exemple représenté, à l'intérieur du boîtier 4. Cet interrupteur est manoeuvré à l'aide d'une tige de commande 7. Cet interrupteur ferme le circuit d'éclairage lors des phases de congélation et, de préférence, lors des arrêts du compresseur.

L'action sur la tige 7 de commande a également pour effet d'entraîner l'apparition du signal qui rappelle la phase de congélation.

Dans un mode de réalisation préféré, la tige 7 de commande coulisse dans une glissière 8 ménagée dans une paroi du boîtier 4. Ce dispositif est décrit ultérieurement avec les fig. 3 et 4.

Les fig. 2a et 2b montrent les schémas de principe mécanique et électrique de fonctionnement. La lampe 3 d'éclairage est reliée à une source d'alimentation électrique par l'intermédiaire de deux bornes b₁ et b₂. L'interrupteur 6 commandé par la porte est intercalé entre l'une des bornes b₂ et la lampe 3. Aux bornes de cet interrupteur est branché un circuit comprenant un contact 9 commandé par le thermostat. Ce contact 9 est fermé lorsque le compresseur est à l'arrêt. Ce circuit comporte également l'interrupteur d'allumage forcé de la lampe 3 pendant les phases de congélation. Cet interrupteur d'allumage forcé de la lampe est relié mécaniquement à la tige 7 coulissant dans la glissière 8 et est constitué d'une lamelle conductive 10 venant relier deux contacts _{C1} et c₂ lorsqu'il est en position de fonctionnement (circuit fermé).

Egalement, une liaison mécanique 11, représentée sur les fig. 2a et 2b en traits interrompus, relie la tige 7 de commande à un cache 12 en matière transparente colorée, ce qui permet de placer ce cache 12 devant la lampe 3 lorsque l'armoire est en phase de congélation. La fig. 2a représente le schéma de principe lorsque la porte est fermée (l'interrupteur 6 est ouvert), et lorsque le dispositif est en phase de conservation (les contacts c₁ et c₂ ne sont pas reliés et le cache 12 n'est pas devant la lampe). Egalement le compresseur est en phase de fonctionnement puisque le contact 9 est ouvert.

La fig. 2b représente le dispositif lorsque la porte est fermée (l'interrupteur 6 est ouvert) et lorsque l'armoire frigorifique est en phase de congélation, lampe 3 allumée (le contact 9 est fermé, ce qui signifie que le compresseur est à l'arrêt et les contacts c₁ et c₂ sont reliés par la lamelle conductrice 10).

Les fig. 3 et 4 représentent un mode de réalisation simple du boîtier 4 et des organes associés.

La fig. 3a représente, en perspective, l'aspect extérieur du boîtier 4 lorsque l'armoire frigorifique est en phase de conservation.

A une extrémité du boîtier, on trouve le bouton 5 de réglage de la température intérieure du compartiment de réfrigération. La lampe 3 se trouve dans un petit boîtier complémentaire, translucide, situé à une autre extrémité du boîtier 4. La tige 7 de commande de l'interrupteur est dans une glissière 8.

Le cache 12 coloré n'est pas devant la lampe: il est représenté en traits interrompus à l'intérieur du boîtier 4. Egalement sur cette fig. 3a est représentée la liaison 11 mécanique entre la tige 7 de commande et le cache coloré 12.

La fig. 3b représente le dispositif lorsque l'armoire frigorifique est en phase de congélation.

La tige 7 de commande de l'interrupteur et d'entraînement du cache 12 coloré a été déplacée dans la glissière 8 et le cache 12 coloré est dans le boîtier 13 supplémentaire translucide dans lequel se trouve la lampe. Ainsi, lorsque la lampe éclaire, sa coloration est changée.

Les fig. 4a et 4b représentent respectivement les coupes AA et BB des fig. 3a et 3b.

Le cache 12 coloré est relié par l'intermédiaire d'une liaison mécanique 11 à la tige 7 de commande qui est réalisée en un matériau isolant, de préférence. La tige 7 coulisse dans la glissière 8. La lamelle 10 conductrice permettant de relier les deux contacts c₁ et c₂ est également reliée par une liaison 14 mécanique à la tige 7 de commande.

Dans un autre mode de réalisation préféré, les liaisons mécaniques respectives entre la tige 7 et le cache 12 coloré et entre la tige 7 et la lamelle 10 conductrice sont deux bras en matériau isolant 11 et 14.

Sur la fig. 4a, le cache est à l'intérieur du boîtier 4 et les contacts c₁ et c₂ ne sont pas reliés par la lamelle 10, ce qui signifie que le dispositif n'est pas en position de congélation. Sur la fig. 4b, le cache est devant la lampe 3, à l'intérieur du boîtier transparent 13 et les contacts c₁ et c₂ sont reliés par l'intermédiaire de la lamelle conductrice 10.

Ainsi, lorsque la lampe 3 est allumée, la coloration de l'éclairage interne du compartiment de réfrigération, dans laquelle se trouve le boîtier 4 et tous les organes qui lui sont communs, est modifiée.

On peut aisément envisager d'autres modes de réalisation du dispositif de mise en marche forcée de la lampe 3, lors des phases de congélation, notamment en ce qui concerne la position relative des contacts c₁ et c₂ et de la lamelle 10 conductrice par rapport à la tige 7 de commande, sans pour autant sortir du cadre de la présente invention.

L'arrangement décrit permet à un utilisateur de visualiser le fonctionnement en phase de congélation lorsque la porte est ouverte.

Afin que l'utilisateur puisse se rendre compte de ce fonctionnement lorsque la porte est fermée, on prévoit de réaliser une liaison optique entre l'intérieur et l'extérieur du compartiment de réfrigération. Ainsi, lorsque la lampe est allumée, on le voit de l'extérieur lorsque la porte est fermée.

Dans un mode de réalisation, non représenté, on prévoit un orifice dans la porte, pour permettre le passage de la^{*} lumière, l'isolation thermique entre l'intérieur et l'extérieur étant assurée par un élément transparent en matière plastique ou en autre matériau obstruant cet orifice.

Dans une variante, on réalise la communication à l'aide de fibres optiques.

L'invention permet donc un fonctionnement sûr de la congélation et une visualisation sans équivoque de ce fonctionnement.

## Revendications

1. Armoire frigorifique à deux compartiments, un pour la réfrigération (1), l'autre pour la congélation et la conservation (2), refroidis par deux évaporateurs alimentés par un seul compresseur, dans laquelle le thermostat se trouve dans le compartiment de réfrigération (1), et comprenant un interrupteur (10, c₁, c₂) pour allumer pendant les phases de congélation, la lampe (3) d'éclairage du compartiment de réfrigération (1) afin de réchauffer ledit compartiment de réfrigération, l'interrupteur (10, c₁, c₂) étant associé à des moyens pour rappeler à un utilisateur que l'armoire se trouve dans cette phase, caractérisée en ce que lesdits moyens comprennent un cache coloré (12) mécaniquement lié à l'interrupteur (10, _{C1}, c₂), le cache coloré (12) étant placé devant la lampe (3) d'éclairage du compartiment de réfrigération (1) en direction dudit compartiment lors desdites phases de congélation et retiré de devant la lampe en fonctionnement normal selon que l'interrupteur (10, c₁, c₂) est manoeuvré pour être fermé ou pour être ouvert, de sorte que la coloration de l'éclairage dudit compartiment est différente selon que le cache est devant la lampe ou non, et que l'attention de l'utilisateur est attirée sur l'état de fonctionnement de l'appareil au vu de la coloration du compartiment.

2. Armoire frigorifique selon la revendication 1, caractérisée en ce que le cache (12) coloré est associé à un boîtier (4) contenant la lampe (3) et l'interrupteur (10, c₁, c₂) pour commander l'éclairage de la lampe (3) lors des phases de congélation.

3. Armoire frigorifique selon la revendication 2, caractérisée en ce qu'une tige (7) en matériau isolant est liée mécaniquement à l'interrupteur (10, ci, c₂) par l'intermédiaire d'un premier bras (14), et est liée mécaniquement au cache (12) coloré par l'intermédiaire d'un second bras (11), et en ce que cet ensemble coulisse dans une glissière (8) ménagée dans une paroi du boîtier (4) dans lequel est branchée la lampe (3).

4. Armoire selon l'une des revendications 1 ou 2 ou 3, caractérisée en ce que l'interrupteur (10, c₁, c₂) est placé en parallèle aux bornes d'un interrupteur (6) principal commandant l'allumage de la lampe (3) lors des ouvertures de la porte du compartiment de réfrigération (1).

5. Armoire selon la revendication 4, caractérisée en ce que l'interrupteur (10, c₁, c₂) est placé en série avec un contact (9) commandé par le thermostat et fermé par celui-ci lorsque le compresseur est à l'arrêt, et en ce que ledit interrupteur (10, c₁, c₂) et ledit contact (9) sont reliés aux bornes de l'interrupteur principal (6) commandant l'éclairage de la lampe (3) lors des ouvertures de la porte du compartiment de réfrigération (1).

6. Armoire selon l'une des revendications 2 à 5, caractérisée en ce qu'un bouton de réglage (5) de la température à l'intérieur du compartiment de réfrigération (1) est fixé sur le boîtier (4).

7. Armoire selon la revendication 1, caractérisée en ce qu'elle comporte des moyens pour rappeler à l'utilisateur, lorsque la porte est fermée, que l'armoire est en phase de congélation, qui sont constitués par une liaison optique entre l'intérieur et l'extérieur du compartiment de réfrigération, qui permet de visualiser l'allumage de la lampe lors des phases de congélation.

8. Armoire selon la revendication 7, caractérisée en ce que la liaison optique est réalisée par un orifice traversant l'épaisseur de la porte du compartiment de réfrigération.

9. Armoire selon la revendication 8, caractérisée en ce qu'un élément transparent est placé dans l'orifice afin de maintenir l'isolation thermique entre l'intérieur et l'extérieur du compartiment de réfrigération.

## Patentansprüche

1. Kühlschrank mit zwei Fächern, von denen das eine das Kühlfach (1) und das andere das Gefrier-und Lagerfach (2) ist, die durch zwei von einem einzigen Kompressor gespeiste Verdampfer gekühlt sind, wobei der Thermostat im Kühlfach (1) angeordnet ist, und der Kühlschrank einen Schalter (10, _{C1}, _{C2}) aufweist, um während der Gefrierphasen die Beleuchtungslampe (3) des Kühlfachs (1) einzuschalten, um dieses Kühlfach zu erwärmen, wobei der Schalter (10, _{C1}, _{C2}) mit einer Vorrichtung zusammenwirkt, die einen Benutzer daran erinnert, dass der Kühlschranksich in dieser Betriebsphase befindet, dadurch gekennzeichnet, dass die Vorrichtung eine mit dem Schalter (10, c₁, _{C2}) mechanisch verbundene gefärbte Abdeckung (12) aufweist, die gefärbte Abdeckung (12) während der Gefrierphasen vor der Beleuchtungslampe (3) des Kühlfaches (1) in Richtung des Faches angeordnet und bei Normalbetrieb aus der Stellung vor der Lampe zurückgezogen ist, je nachdem, ob der Schalter (10, c₁, c₂) in die geschlossene oder offene Stellung gebracht ist, so dass die Farbe der Beleuchtung des Faches verschieden ist, je nachdem, ob sich die Abdeckung vor der Lampe befindet oder nicht, und dass die Aufmerksamkeit des Benutzers beim Anblick der Beleuchtungsfarbe des Faches auf den Betriebszustand des Gerätes gelenkt wird.

2. Kühlschrank nach Anspruch 1, dadurch gekennzeichnet, dass die gefärbte Abdeckung (12) mit einem Gehäuse (4) zusammenwirkt, welches die Lampe (3) und den Schalter (10, c₁, c₂) enthält, um die Lampe (3) während der Gefrierphasen einzuschalten.

3. Kühlschrank nach Anspruch 2, dadurch gekennzeichnet, dass ein Stift (7) aus isolierendem Material mit dem Schalter (10, c₁, c₂) mechanisch mittels eines ersten Armes (14) und mit der gefärbten Abdeckung (12) mittels eines zweiten Armes (11) mechanisch verbunden ist und dass diese Anordnung in einer Führung (8) verschiebbar ist, die in einer Wand des Gehäuses (4) ausgebildet ist, in dem die Lampe (3) angeschlossen ist.

4. Kühlschrank nach einem der Ansprüche 1 oder 2 oder 3, dadurch gekennzeichnet, dass der Schalter (10, c₁, c₂) parallel zu den Klemmen eines Hauptschalters (6) angeschlossen ist, der die Lampe (3) beim Öffnen der Tür des Kühlfaches (1) einschaltet.

5. Kühlschrank nach Anspruch 4, dadurch gekennzeichnet, dass der Schalter (10, c₁, c₂) in Reihe mit einem Kontakt (9) gelegt ist, der vom Thermostaten gesteuert und von diesem geschlossen ist, wenn der Kompressor stillsteht, und dass der Schalter (10, cᵢ, c₂) und der Kontakt (9) an die Klemmen des Hauptschalters (6) angeschlossen sind, der die Lampe (3) beim Öffnen der Tür des Kühlfaches (1) einschaltet.

6. Kühlschrank nach einem der Ansprüche 2 bis 5, dadurch gekennzeichnet, dass am Gehäuse (4) ein Regelknopf (5) zur Regelung der Temperatur im Inneren des Kühlfaches befestigt ist.

7. Kühlschrank nach Anspruch 1, dadurch gekennzeichnet, dass er eine Vorrichtung aufweist, die dem Benutzer bei geschlossener Tür anzeigt, ob der Kühlschrank sich in der Gefrierphase befindet, wobei die Vorrichtung aus einer optischen Verbindung zwischen dem Inneren und der Umgebung des Kühlfaches besteht, die es ermöglicht, das Leuchten der Lampe während der Gefrierphasen zu sehen.

8. Kühlschrank nach Anspruch 7, dadurch gekennzeichnet, dass die optische Verbindung durch eine Öffnung hergestellt ist, welche durch die Wandstärke der Tür des Kühlfaches geht.

9. Kühlschrank nach Anspruch 8, dadurch gekennzeichnet, dass ein durchsichtiges Element in die Öffnung eingesetzt ist, um die Wärmeisolierung zwischen dem Inneren und der Umgebung des Kühlfaches aufrechtzuerhalten.

## Claims

1. A domestic refrigerator comprising two sections, one of said sections being the refrigerating section (1) and the other being the freezer and storing section (2), said sections being refrigerated by two evaporators supplied from a single compressor, wherein the thermostat is disposed in the refrigerating section (1) and the refrigerator includes a switch (10, c₁, c₂) for energizing the illuminating lamp (3) of the refrigerating section (1) during the freezing phases in order to heat said refrigerating section, said switch (10, c₁, c₂) cooperating with means indicating to the user that the refrigerator is in said operating phase, characterized in that said means includes a coloured cover (12) mechanically coupled to the switch (10, c₁, c₂), and during the freezing phase said coloured cover (12) is disposed in front of the illuminating lamp (3) of the refrigerating section (1) in the direction of said section and during normal operation it is retracted from its position covering the lamp depending on whether the switch (10, c₁, c₂) is moved to the closed or the open position, so that the colour of lighting of the section differs in response to whether or not the cover is in front of the lamp, and that the user's attention is directed to the operating condition of the apparatus when he/she observes the colour of lighting.

2. Refrigerator as claimed in claim 1, characterized in that the coloured cover (12) cooperates with a casing (4) accommodating the lamp (3) and the switch (10, c₁, c₂) for energizing the lamp (3) during the freezing phases.

3. Refrigerator as claimed in claim 2, characterized in that a pin (7) of insulating material is mechanically coupled to the switch (10, c₁ c₂) by means of a first arm (14) and is mechanically coupled to the coloured cover (12) by means of a second arm (11), and that this arrangement is adapted to be displaced within guide means (8) formed in a wall of the casing (4) in which the lamp (3) is connected.

4. Refrigerator as claimed in any one of the claims 1 or 2 or 3, characterized in that the switch (10, c₁, c₂) is connected in parallel to the terminals of a main switch (6) for energizing the lamp (3) when the door of the refrigerating section (1) is opened.

5. Refrigerator as claimed in claim 4, characterized in that the switch (10, c₁, c₂) is connected in series with a contact (9) which is controlled by the thermostat and is closed thereby when the compressor is shut off, and that the switch (10, c₁, c₂) and the contact (9) are connected to the terminals of the main switch (6) for energizing the lamp (3) when the door of the refrigerating section (1) is opened.

6. Refrigerator as claimed in any one of the claims 2 to 5, characterized in that a control knob (5) for regulating the temperature in the interior of the refrigerating section is mounted on the casing (4).

7. Refrigerator as claimed in claim 1, characterized in that it comprises means for indicating to the user with the door being closed whether the refrigerator is in the freezing phase, said means consisting of an optical connection between the interior and the exterior of the refrigerating section for permitting observation of the lighted lamp during the freezing phases.

8. Refrigerator as claimed in claim 7, characterized in that the optical connection is implemented by an opening which extends through the wall thickness of the door of the refrigerating section.

9. Refrigerator as claimed in claim 8, characterized in that a transparent element is inserted in said opening so as to maintain the thermal insulation between the interior and the exterior of the refrigerating section.
